# EUROPÄISCHE PATENTSCHRIFT

(11) **EP 0 441 334 B1**
(45) Veröffentlichungstag und Bekanntmachung des Hinweises auf die Patenterteilung: **19.04.1995**
(21) Anmeldenummer: 91101573.3
(22) Anmeldetag: 06.02.1991
(51) Int. Cl.: F25D 23/10, A47B 77/08

(54) **Einbaukühlgerät**
Built-in refrigeration apparatus
Appareil frigorifique encastré

(30) Priorität: 06.02.1990 DE 4003441
(43) Veröffentlichungstag der Anmeldung: 14.08.1991
(73) Patentinhaber: AEG Hausgeräte GmbH, 90429 Nürnberg (DE)
(72) Erfinder: Röser, Dieter, Dipl.-Ing., W-3503 Lohfelden (DE); Führer, Hans-Jürgen, W-3505 Gudensberg (DE)

(56) Entgegenhaltungen:
- DE-A- 3 818 996
- DE-C- 977 166
- DE-U- 7 915 766
- FR-A- 2 517 532

## Beschreibung

Die Erfindung betrifft ein Einbaukühlgerät gemäß dem Oberbegriff des ersten Anspruchs.

Ein bekanntes Einbaukühlgerät dieser Art (DE-U- 79 15 766) steht insbesondere mit seinen an der Unterseite des Gehäuses frontseitgig festgesetzten Aufstellfüßen auf einer Aufstellplatte innerhalb eines Möbelumbaus auf. Zur Sicherung gegen Verschieben innerhalb des Möbelumbaus umgreifen C-förmige Klammern die Aufstellfüße, wobei diese Klammern mittels Schrauben auf der Aufstellplatte festgesetzt sind. Die frontseitige Zugrifföffnung zum Kühlraum ist mittels einer Tür verschließbar, welche am Möbelumbau über Scharniere um eine senkrechte Achse schwenkbar gelagert ist. Bei diesem Aufbau müssen gesonderte Montagehilfsvorrichtungen zur Ausmessung der genauen Lage des Kühlgeräts gegenüber dem Möbelumbau bereitgestellt werden, um das funktionsgerechte Zusammenwirken zwischen dem Kühlgerät und der am Möbelumbau festgesetzten Tür sicherzustellen. Dabei bleibt der insbesondere von der Scharnierachse weiter entfernte Aufstellfuß mit seiner Halteklammer offen im Zugriff- und Einblickbereich einer Bedienungsperson.

Es ist auch ein Einbaukühlgerät bekannt (FR-A-2 517 532), bei dem an die Frontseite eines Gerätesockels ein Schenkel eines Winkelträgers angeschraubt ist, dessen anderer Schenkel auf einer Auflagefläche aufsitzt, die dem das Kühlgerät umschließenden Möbelumbau zugeordnet ist. Dieser Schenkel trägt zugleich einen Lagerzapfen für eine daran schwenkbar anzulenkende Tür des Kühlgeräts und ferner ein seitlich abgesetzt angeordnetes Befestigungsauge zur Befestigung mit der Auflagefläche. Von Nachteil ist bei diesem Aufbau, daß bei einer Änderung des Türanschlags ein zweiter, spiegelbildlich ausgebildeter Winkelträger bereitgestellt werden muß.

Daneben ist es auch bekannt (DE-A-38 18 996) bei einem Kühlgerät einen Türlagerarm an der Sockelunterseite vorzusehen, der über die Frontseite nach vorn übersteht und mittels einer Abdeckkappe zu überdecken ist, die eine Lagerbohrung für die schwenkbar anzusetzende Tür des Kühlgerätes sowie einen Arretierzapfen aufweist, der in eine angepaßte Bohrung des Scharnierarms einzudrücken ist.

Der Erfindung liegt die Aufgabe zugrunde, bei einem Einbaukühlgerät gemäß dem Oberbegriff des ersten Anspruchs Maßnahmen zu treffen, durch welche ein vereinfachter, funktionsgerechter Aufbau erzielt und zusätzlich eine Einbauhilfe geschaffen wird.

Die Lösung dieser Aufgabe erfolgt gemäß der Erfindung durch die kennzeichnenden Merkmale des ersten Anspruchs.

Bei einer Ausgestaltung eines Einbaukühlgeräts gemäß der Erfindung werden die frontseitigen Aufstellfüße zugleich als Scharnierteile und zur unmittelbaren Befestigung auf der Aufstellplatte ausgenutzt. Dabei sind die Aufstellfüße zumindest bis zu den Aussparungen als plane Auflageflächen ausgebildet, so daß durch Festsetzen der Schrauben kein Kippmoment auf die Aufstellfüße ausgeübt wird. Außerdem sind die Aussparungen vorzugsweise zwischen dem Scharnierteil und der Frontseite des Gehäuses angeordnet, wodurch die Aufstellfüße keine besonderen Ansätze für die Aufnahme der Aussparungen aufzuweisen brauchen und daher als einfaches rechtwinkliges Stabprofil ausgebildet werden können. Der der Scharnierachse benachbarte Aufstellfuß wird dabei im wesentlichen durch das Profil der schwenkbar angesetzten Tür abgedeckt. Dagegen kann der davon entfernte Aufstellfuß durch eine einfache, im Querschnitt U-förmige Abdeckkappe mit vorzugsweise gerundeten Ecken und Kanten abgedeckt werden, um Verletzungen beim Reinigunsvorgang zu vermeiden und das optische Erscheinungsbild ansprechender zu gestalten. Diese Abdeckkappe kann zugleich als Einbaulehre ausgebildet werden, wenn an die der Frontseite des Gehäuses zugewandte schmale Seitenfläche wenigstens ein Ansatz angeformt wird, der neben dem zugehörigen Aufstellfuß unter die Unterseite des Gehäuses greift und eine Höhe aufweist, die dem Sollabstand zwischen der benachbarten senkrechten Seitenkante des Gehäuses und der parallel dazu stehenden Möbelwand entspricht. Mit diesem Absatz kann so der seitliche Abstand des Gehäuses vom Möbelumbau eingestellt werden. Zugleich kann die Abdeckkappe in der Tiefenrichtung des Gehäuses so lang ausgebildet werden, daß ihre Länge dem Sollabstand zwischen der Frontseite des Gehäuses und der parallel dazu verlaufenden freien vorderen Kante der Aufstellplatte bzw. des Möbelumbaus entspricht. Dann braucht das Einbaukühlgerät bei an die Frontseite angelegter Abdeckkappe nur so weit eingeschoben zu werden, bis die frontseitigen Kanten der Abdeckkappe und des Möbelumbaus in einer Ebene liegen, wobei der Seitenabstand durch die Höhe des Ansatzes gegeben ist. In dieser Position braucht dann lediglich die Schraube durch die zugehörige Aussparung in die Aufstellplatte eingeschraub zu werden. Danach kann die Abdeckkappe auf den vom Scharnier entfernten Aufstellfuß aufgeklippst zu werden.

Die Erfindung ist nachfolgend anhand der Zeichnungen eines Ausführungsbeispiels näher erläutert.

Es zeigt:
Fig. 1 in einer teilweise aufgebrochenen perspektivischen Ansicht ein in einen Möbelumbau eingesetztes Einbaukühlgerät mit als Einbaulehre eingesetzter Abdeckkappe und
Fig. 2 einen Längsschnitt durch die Abdeckkappe.

In einem Möbelumbau 1 befindet sich ein offenes Fach, das für die Aufnehme eines Einbaukühlgerätes 2 ausgebildet ist. Das Kühlgerät 2 steht dabei auf einer Aufstellplatte 3 des Möbelumbaus 1. An die Unterseite des Gehäuses des Einbaukühlgerätes 2 sind im Bereich der linken und rechten senkrechten Seitenwandung Aufstellfüße 4 festgesetzt, die als flache Rechteckprofile ausgebildet sind und sich über die Frontseite 5 des Kühlgerätegehäuses 2 hinaus zur parallel dazu verlaufenden vorderen freien Kante 6 der Aufstellplatte 3 erstrecken und mit Abstand davon enden. Im Bereich des vorderen freien Endes der Aufstellfüße 4 befinden sich Bohrungen 7, in die wahlweise ein Lagerstift 7 einsetzbar ist. Der mit Abstand von der Frontseite 5 angeordnete Lagerstift dient zur schwenkbaren Lagerung einer nicht dargestellten Tür, die zum Verschließen des vom Einbaukühlgerät umschlossenen Kühlraumes vorzusehen ist. Die Bohrung 7 wie der Lagerzapfen 8 bilden ein Teil eines Scharniers, dessen Gegenstück in der Tür vorgesehen ist und dessen Schwenkachse senkrecht zur waagerechten Aufstellplatte gerichtet ist. Um diese Achse ist die Tür zu schwenken. Die Aufstellfüße 4 bilden somit zugleich Lagerarme für die Lagerung einer Tür. Außerdem ist in den Aufstellfüßen zwischen der Frontseite 5 und der Bohrung 7 bzw. dem Lagerzapfen 8 eine durchgehende Ausparung 9 vorgesehen, durch welche eine Schraube 10 in die Aufstellplatte 3 zum Zwecke der Befestigung der Aufstellfüße 4 und damit des Kühlgeräts eingeschraubt werden kann. Die als Rechteckprofil ausgebildeten Aufstellfüße 4 sind über ihre gesamte Länge an ihrer der Aufstellplatte 3 zugewandten Auflagefläche plan ausgebildet und liegen somit vollflächig darauf auf. Es kann somit weder durch die Schrauben 10 noch durch die Belastung mit der Tür über die Scharnierteile 7,8 ein Kippmoment auf das Kühlgerätegehäuse 2 ausgeübt werden. Zudem können so ausgebildetete Aufstellfüße aus einfachem Stangenmaterial gefertigt werden. Nachdem der von der Scharnierachse bzw. dem Lagerzapfen 8 entfernte Aufstellfuß 4 frei zugänglich ist, kann zur Vermeidung einer Verletzungsgefahr und zur Verbesserung des optischen Eindrucks über den die Frontseite 5 des Gehäuses 2 überstehenden Abschnitt eine Abdeckkappe 11 gesetzt werden. Dabei kann die Abdeckkappe 11 in einfacher Weise dadurch am betreffenden Aufstellfuß 4 festgesetzt werden, daß ein an ihre Unterseite angeformter Steckzapfen 12 bei funktionsgerechter Anordnung in die dann offene Bohrung 7 eingedrückt wird. In diese Bohrung kann ansonsten der Lagerzapfen 8 eingeschraubt werden, wenn der Türanschlag geändert werden soll. Die dem Gerätegehäuse 2 zugewandte Seitenfläche 13 ist mit Ansätzen 14 versehen, die neben dem zugehörigen Aufstellfuß 4 die Unterseite des Gehäuses 2 untergreifen. Dabei ist die Höhe dieser Ansätze geringer als die der Abdeckkappe im Bereich der Seitenfläche 13. Die Höhe der Absätze 14 ist im Bereich der Seitenfläche 13 dabei so groß bemessen, wie der Sollabstand zwischen der benachbarten senkrechten Seitenkante 15 des Gehäuses 2 und der parallel dazu stehenden Möbelwand 16 sein soll. Dabei fällt die Höhe der Ansätze 14 zu deren freien Ende hin ab. Dadurch bildet die Abdeckkappe 11 vor dem Aufsetzen auf den betreffenden Aufstellfuß 4 eine Einbauschablone, die mit den Ansätzen 14 zwischen die Möbelwand 16 und die senkrechte Gehäusekante 15 gedrückt wird, um den Sollabstand zu gewährleisten. Dabei wird durch die Keilform der Ansätze 14 bei zu engem Spalt die Spaltbreite auf das Sollmaß gebracht bzw. kann im anderen Falle das Gehäuse 2 soweit zur Möbelwand 16 hingeschoben werden, bis die Kante 15 im Bereich der Seitenfläche 13 auf den Ansätzen 14 aufliegt. Gleichzeitig ist die Länge der Abdeckkappe 11 zwischen der Seitenfläche 13 und der parallel dazu verlaufenden vorderen Seitenkante 17 entsprechend dem Sollabstand zwischen der Frontseite 5 des Gehäuses 2 und der parallel dazu verlaufenden vorderen Kante 6 der Aufstellplatte 3 bemessen. Somit braucht bei an die Seitenkante 15 richtig angesetzter Abdeckkappe 11 das Gehäuse 2 nur so weit verschoben zur werden, bis die Kante 17 in einer Ebene mit der frontseitigen Kante 6 des Möbelumbaus 1 liegt. Diese Einbauposition nimmt die mit E bezeichnete Abdeckkappe 11 in Figur 1 ein. Sie kann danach abgenommen und aus der weiteren dargestellten Lage auf den nach vorn stehenden Abschnitt des abzudeckenden Aufstellfußes aufgesetzt werden. Durch die Abdeckkappe 11 erübrigt sich im übrigen ein Lackieren der vorzugsweise verzinkten Aufstellfüße 4.

## Patentansprüche

1. Einbaukühlgerät (2) mit an der Unterseite seines Gehäuses frontseitig festgesetzten Aufstellfüßen (4), die auf einer sie untergreifenden Aufstellplatte (3) eine Möbelumbaus (1) aufstehen und darauf unter Zuhilfenahme von Schrauben (10) arretiert sind, sowie mit einer um eine senkrechte Achse schwenkbaren, in Scharnieren gelagerten Tür, dadurch gekennzeichnet, daß die Aufstellfüße (4) über die Frontseite (5) des Gehäuses (2) nach vorn überstehen und Teile (7,8) eines der Scharniere aufweisen sowie mit Aussparungen (9) für die Schrauben (10) versehen sind, daß auf den über die Frontseite (5) des Gehäuses (2) überstehenden Abschnitt des jeweils nicht als Scharnierteil benutzten Aufstellfußes (4) eine Abdeckkappe (11) gestülpt ist, die an einem der Scharnierteile (7,8) festgesetzt ist, daß an die der Frontseite (5) des Gehäuses (2) zugewandte schmale Seitenfläche (13) der Abdeckkappe (11) wenigstens ein Ansatz (14) angeformt ist, der nehen dem zugehörigen Aufstellfuß (4) unter die Unterseite des Gehäuses (2) greift und daß der Ansatz (14) eine Höhe aufweist, die dem Sollabstand zwischen der benachbarten senkrechten Seitenkante (15) des Gehäuses (2) und der parallel dazu stehenden Möbelwand (16) entspricht.

2. Einbaukühlgerät nach Anspruch 1, dadurch gekennzeichnet, daß die Aufstellfüße (4) über ihre gesamte Länge an ihrer der Aufstellplatte (3) zugewandten Auflagefläche plan ausgebildet sind.

3. Einbaukühlgerät nach Anspruch 1 oder 2, dadurch gekennzeichnet, daß die Aussparung (9) zwischen dem Scharnierteil (7,8) und der Frontseite (5) des Gehäuses (2) angeordnet ist.

4. Einbaukühlgerät nach Anspruch 1 oder einen der folgenden, dadurch gekennzeichnet, daß das Scharnierteil, an dem die Abdeckkappe festgesetzt ist, eine Bohrung (7) ist, in die ein angepaßter Zapfen (12) der Abdeckkappe (11) eingreift.

5. Einbaukühlgerät nach Anspruch 1 oder einem der folgenden, dadurch gekennzeichnet, daß die Länge der Abdeckkappe (11) dem. Sollabstand zwischen der Frontseite (5) des Gehäuses (2) und der parallel dazu verlaufenden freien vorderen Kante (6) der Aufstellplatte (3) entspricht.

6. Einbaukühlgerät nach Anspruch 1 oder einem der folgenden, dadurch gekennzeichnet, daß die Höhe des Ansatzes (14) zu seinem freien Ende bzw. zur Tiefe des Gehäuses (2) hin abfällt.

## Claims

1. Built-in refrigeration appliance (2) having, fixed to the under-side of its housing, at the front, mounting feet (4), which rest on a mounting plate (3) - of a furniture unit (1) - engaging under said mounting feet (4) and which are locked thereon by means of screws, and having a door pivotable about a vertical axis and mounted on hinges, characterised in that the mounting feet (4) project forward beyond the front (5) of the housing (2) and comprise parts (7, 8) of one of the hinges, as well as being provided with recesses (9) for the screws (10), in that a covering cap (11) fixed to one of the hinge parts (7, 8) is inverted over the section of the mounting foot (4) projecting beyond the front (5) of the housing (2) and not being used as part of the hinge, in that at least one lug (14) is integrally formed on the narrow side face (13) of the covering cap (11) associated with the front of the housing (2) and, in addition to the associated mounting foot (4), engages under the under-side of the housing (2), and in that the lug (14) has a height corresponding to the reference distance between the adjacent, vertical side edge (15) of the housing (2) and the furniture unit wall (16) parallel thereto.

2. Built-in refrigeration appliance according to claim 1, characterised in that the mounting feet (4) are flat over their entire length on their contact face associated with the mounting plate (3).

3. Built-in refrigeration appliance according to claim 1 or 2, characterised in that the recess (9) is disposed between the hinge part (7, 8) and the front face (5) of the housing (2).

4. Built-in refrigeration appliance according to claim 1 or one of the subsequent claims, characterised in that the hinge part (7) to which the covering cap is fixed is a bore (7), in which a correspondingly dimensioned pin (12) of the covering cap (11) engages.

5. Built-in refrigeration appliance according to claim 1 or one of the subsequent claims, characterised in that the length of the covering cap (11) corresponds to the reference distance between the front (5) of the housing (2) and the free front edge (6) of the mounting plate (3) running parallel thereto.

6. Built-in refrigeration appliance according to claim 1 or one of the subsequent claims, characterised in that the height of the lug (14) decreases towards its free end or towards the bottom of the housing (2).

## Revendications

1. Appareil frigorifique encastrable (2) avec des pieds supports (4) fixés frontalement contre la face inférieure de son habillage, lesquels reposent sur une plaque support (3) d'un meuble d'encastrement (1), laquelle se trouve en dessous, et qui y sont bloqués à l'aide de vis (10), ainsi qu'avec une porte logée, dans des charnières, de manière pivotante autour d'un axe vertical, caractérisé en ce que les pieds supports (4) dépassent vers l'avant au-delà de la face frontale (5) de l'habillage (2) et présentent des pièces (7, 8) de l'une des charnières, et sont pourvus d'évidements (9) pour les vis (10), en ce que la section du pied support (4), non utilisée comme partie de charnière, qui dépasse de la face frontale (5) de l'habillage (2), est coiffée d'un cache (11) qui est fixé sur l'une des pièces (7, 8) de la charnière, en ce qu'il est moulé sur la face latérale étroite (13) du cache (11), qui est tournée vers la face frontale (5) de l'habillage (2), au moins une embase (14) qui passe, à côté du pied support (4) considéré, en dessous de la face inférieure de l'habillage (2) et que l'embase (14) présente une hauteur qui correspond à la distance théorique entre le bord voisin latéral (15) de l'habillage (2) et la paroi (16) du meuble, qui est parallèle à ce dernier.

2. Appareil frigorifique encastrable selon la revendication 1, caractérisé en ce que les pieds supports (4) ont, sur toute leur longueur, une surface d'appui qui est plane, tournée vers la plaque support (3).

3. Appareil frigorifique encastrable selon la revendication 1 ou 2, caractérisé en ce que l'évidement (9) est disposé entre les pièces de charnière (7, 8) et la face frontale (5) de l'habillage (2).

4. Appareil frigorifique encastrable selon la revendication 1 ou l'une des suivantes, caractérisé en ce que la pièce de charnière, à laquelle est fixé le cache, est un alésage (7) dans lequel s'engage un tenon adapté (12) du cache (11).

5. Appareil frigorifique encastrable selon la revendication 1 ou l'une des suivantes, caractérisé en ce que la longueur du cache (11) correspond à la distance théorique entre la face frontale (5) de l'habillage (2) et le bord avant libre (6) de la plaque support (3), bord qui s'étend parallèlement à ce dernier.

6. Appareil frigorifique encastrable selon la revendication 1 ou l'une des suivantes, caractérisé en ce que la hauteur de l'embase (14) va en diminuant en direction de son extrémité libre resp. en direction de la profondeur de l'habillage (2).
